# EUROPÄISCHE PATENTANMELDUNG

(11) **EP 4 745 327 A2**
(43) Veröffentlichungstag der Anmeldung: **20.05.2026**
(21) Anmeldenummer: 25205129.7
(22) Anmeldetag: 26.09.2025
(51) Int. Cl.: E04B 2/96, E04G 23/02

(54) **PFOSTEN-RIEGEL-KONSTRUKTION ZUR FASSADENSANIERUNG**

(30) Priorität: 27.09.2024 DE 202024105592 U
(71) Anmelder: HYDRO EXTRUDED SOLUTIONS AS, 0283 Oslo (NO)
(72) Erfinder: Hofmann, Jan, 0283 Oslo (NO); Schick, Ulrich, 0283 Oslo (NO); Reindl, Markus, 0283 Oslo (NO); Walloner, Rainer, 0283 Oslo (NO)
(74) Vertreter: Eisenführ Speiser

(57) **Zusammenfassung**

Die Erfindung betrifft Pfosten-Riegel-Konstruktion (1000) für eine Fassadensanierung, mit wenigstens einem Pfosten (100) und wenigstens einem Riegel (200) bei der der Pfosten (100) als Pfostenverbundprofil ausgebildet, Riegel (200) als Riegelverbundprofil ausgebildet und beide miteinander verschraubbar sind. Das Pfostenverbundprofil weist wenigstens zwei seitlich an zwei gegenüberliegenden Außenflächen eines Mittelteils (113) des Pfostenverbundprofils symmetrisch zueinander angeordnete Hohlkammern (111) zur Aufnahme von Schrauben (600) auf, und das Riegelverbundprofil weist entsprechende Durchführungen (201) für Schrauben (600) auf

## Beschreibung

Die Erfindung betrifft eine Pfosten-Riegel-Konstruktion für eine Fassadensanierung, sowie einen Pfosten und einen Riegel zum Herstellen der Pfosten-Riegel-Konstruktion.

Bei der Sanierung von Fassaden werden insbesondere im Bereich des Denkmalschutzes hohe Anforderungen an die präzise Wiederherstellung des ursprünglichen Erscheinungsbildes der Fassade bei gleichzeitiger Umsetzung moderner Anforderungen an energetische Einsparungen und Statik gestellt.

Der Erfindung liegt die Aufgabe zu Grunde einen Pfosten sowie einen Riegel zur Herstellung einer Pfosten-Riegel-Konstruktion, sowie eine Pfosten-Riegel-Konstruktion anzugeben, mit der diese Anforderungen erfüllt werden können.

Diese Aufgabe wird gemäß einem ersten Aspekt gelöst durch eine Pfosten-Riegel-Konstruktion für eine Fassadensanierung, bei der Pfosten und Riegel jeweils als Verbundprofil ausgebildet und miteinander verschraubbar sind. Das Pfostenverbundprofil weist ein Mittelteil auf und wenigstes zwei symmetrisch zu dem Mittelteil angeordnete Hohlkammern zur Aufnahme von Schrauben auf. Das Riegelverbundprofil weist entsprechende Durchführungen für Schrauben auf. Die Pfosten sind also als Pfostenverbundprofil ausgebildet und die Riegel als Riegelverbundprofil. Die Hohlkammern des Pfostenverbundprofils stehen seitlich von dem Pfostenverbundprofil ab, erstrecken sich also in zueinander entgegengesetzte Richtungen von dem Pfostenverbundprofil weg. Damit wirken die Hohlkammern wie Querschnittserweiterungen des Mittelteils.

In einem bestimmungsgemäßen Gebrauch der Pfosten-Riegel-Konstruktion, ist wenigstens ein Pfosten vertikal und wenigstens ein Riegel horizontal angeordnet. Typischerweise ist eine Anzahl von Pfosten vertikal angeordnet und eine Anzahl von Riegeln horizontal angeordnet, sodass sich eine gitterartige Pfosten-Riegel-Konstruktion bildet, wobei je zwei benachbarte Pfosten und zwei benachbarte Riegel einen Freiraum begrenzen. In den Freiräumen oder an einer Außenseite der Pfosten-Riegel-Konstruktion die Freiräume überdeckend können Fassadenelemente eingesetzt oder an der Pfosten-Riegel-Konstruktion angebracht werden. An den Kreuzungspunkten zwischen Riegel und Pfosten sind die Riegel mit den Pfosten verschraubt. Wenigstens ein Riegel ist mit einer Hohlkammer wenigstens eines Pfostens verschraubt. Schrauben zur Verschraubung von Pfosten und Riegel erstrecken sich dabei durch die Durchführung des Riegels und durch eine die Hohlkammern begrenzende Umwandung des Pfostens, sodass die Schraube in der Hohlkammern endet. Die Erfindung geht von der Erkenntnis aus, dass bei der Verwendung eines Verbundprofiles für Pfosten und Riegel statische Vorteile erzielt werden können, sodass mit geringeren Wandstärken gearbeitet werden kann und kein Einschub erforderlich ist. Dadurch ergeben sich zusätzlich Vorteile in Bezug auf Fertigungs- und Montagezeiten sowie Materialeinsparungen. Zusätzlich erlaubt die Verschraubung von Riegel und Pfosten miteinander ebenfalls eine schnellere Fertigung und Montage als beispielsweise T-Verbinder. Insbesondere durch die Nutzung von Verbundprofilen können die Profilkonturen bestehender Konstruktionen auf Grund der Fertigungsflexibilität bei Verbundprofilen besonders exakt nachgeahmt werden. Insbesondere die Hohlkammern des Pfostenverbundprofils erlauben die Aufnahme der Verschraubung von Pfosten und Riegel und damit die Aufrechterhaltung der vorhandenen Abmessungen und Optik bei Nutzung der ressourcenschonenden Verschraubung.

Gemäß einem zweiten Aspekt wird die Aufgabe durch einen Pfosten gelöst. Der Pfosten weist ein Mittelteil und zwei an zwei gegenüberliegenden Seiten des Mittelteils symmetrisch zueinander angeordneten und sich in entgegengesetzte Richtungen von dem Mittelteil fort erstreckenden Hohlkammern auf. Die Hohlkammern dienen als Aufnahmen für Schrauben. Der Pfosten ist als Pfostenverbundprofil ausgeführt und weist ein tragwerkseitiges Pfostenprofil auf, an dem die Hohlkammern angeordnet sind. Die Hohlkammern weisen Aufnahmen für Dichtungen auf. Der Pfosten weist außerdem ein fassadenseitiges Pfostenprofil auf, wobei das tragwerkseitige Pfostenprofil und das fassadenseitige Pfostenprofil im bestimmungsgemäßen Gebrauch aufeinander zuweisende und zueinander beabstandete Außenflächen aufweisen. Dabei weist jede der Außenflächen wenigstens eine Isolieraufnahme zum Herstellen einer formschlüssigen Verbindung mit korrespondieren Fortsätzen eines Verbindungselements auf und das fassadenseitige Pfostenprofil weist wenigstens eine Bohrung zur Verbindung einer Pressleiste mit dem fassadenseitigen Pfostenprofil auf.

Das Verbindungselement kann als Verbindung dienend formschlüssig mit sowohl dem tragwerksseitigen Pfostenprofil als auch mit dem fassadenseitigen Pfostenprofil verbunden sein. Insbesondere ist das Verbindungsprofil eine Isolierung, weist also eine geringere Wärmeleitfähigkeit als das tragwerksseitige Pfostenprofil und das fassadenseitige Pfostenprofil auf.

Gemäß einem dritten Aspekt wird die Aufgabe durch einen Riegel gelöst. Der Riegel ist als Riegelverbundprofil mit einem tragwerksseitigen Riegelprofil und einem fassadenseitigen Riegelprofil ausgebildet. Das tragwerksseitige Riegelprofil ist im Wesentlichen T-förmig ausgebildet, mit einem Flansch und einem sich quer zu dem Flansch erstreckenden Steg, der wenigstens eine Isolieraufnahme zum Herstellen einer formschlüssigen Verbindung mit korrespondieren Fortsätzen eines Verbindungselementes aufweist. Der Flansch weist wenigstens eine Durchführung für Schrauben auf und wenigstens zwei Aufnahmen für Dichtungen auf. Das fassadenseitige Riegelprofil weist wenigstens eine Bohrung zum Verbinden einer Pressleiste mit dem fassadenseitigen Riegelprofil auf sowie wenigstens eine Isolieraufnahme zum Herstellen einer formschlüssigen Verbindung mit korrespondieren Fortsätzen eines Verbindungselementes. Die Isolieraufnahmen des tragwerksseitigen Riegelprofils und des fassadenseitigen Riegelprofils sind im bestimmungsgemäßen Gebrauch auf aufeinander zuweisenden und zueinander beabstandeten Außenflächen angeordnet sind.

Das Verbindungselement kann als Verbindung dienend formschlüssig mit sowohl dem tragwerksseitigen Riegelprofil als auch mit dem fassadenseitigen Riegelprofil verbunden sein. Insbesondere ist das Verbindungsprofil eine Isolierung, weist also eine geringere Wärmeleitfähigkeit als das tragwerksseitige Riegelprofil und das fassadenseitige Riegelprofil auf.

Vorzugsweise weist das Pfostenverbundprofil ein tragwerkseitiges Pfostenprofil und ein fassadenseitiges Pfostenprofil auf, verbunden über mindestens eine Isolierung und/oder weist das Riegelverbundprofil ein tragwerkseitiges Riegelprofil und ein fassadenseitiges Riegelprofil auf, verbunden über mindestens eine Isolierung.

Das tragwerksseitige Pfostenprofil stellt eine auf einer Innenseite der Fassade angeordnete Komponente des Pfostens dar und das fassadenseitige Pfostenprofil stellt eine auf einer Außenseite der Fassade angeordnete Komponente des Pfostens dar.

Das tragwerkseitige Riegelprofil stellt eine auf einer Innenseite der Fassade angeordnete Komponente des Riegels dar und das fassadenseitige Pfostenprofil stellt eine auf einer Außenseite der Fassade angeordnete Komponente des Riegels dar.

Die an der Pfosten-Riegel-Konstruktion angeordneten und die Fassade bildenden Fassadenelemente sind derart an der Pfosten-Riegel-Konstruktion angeordnet, dass sie sich in vertikaler Richtung an den Riegeln treffen und in horizontaler Richtung an den Pfosten treffen. Dabei sind die Fassadenelemente derart voneinander beanstandet, dass sich die tragwerksseitigen Pfosten- und Riegelprofile und die fassadenseitigen Pfosten- und Riegelprofile in den Abstand zwischen den Fassadenelementen erstrecken. In anderen Worten: Von einer Innenseite der Fassade erstrecken sich die tragwerksseitigen Pfosten- und Riegelprofile in den Abstand und von einer Außenseite der Fassade erstrecken sich die fassadenseitigen Pfosten- und Riegelprofile in den Abstand zwischen den Fassadenelementen. Dabei sind die sich aufeinander zu erstreckenden tragwerkseitigen Pfostenprofile und die fassadenseitigen Pfostenprofile über eine Isolierung verbunden. Analog sind auch die sich aufeinander zu erstreckenden tragwerksseitigen Riegelprofile und die fassadenseitigen Riegelprofile über eine Isolierung miteinander verbunden.

Hierüber kann insbesondere den Anforderungen an energetische Einsparungen Rechnung getragen werden und ein Wärmeverlust über die Konstruktion eingedämmt werden. Die Konstruktion als Verbundprofile erlaubt darüber hinaus besonders gut die Integration moderner Dreifachverglasungen in die Fassade. Vorzugsweise weisen das tragwerkseitige Pfostenprofil und das fassadenseitige Pfostenprofil und/oder das tragwerkseitige Riegelprofil und das fassadenseitiges Riegelprofil wenigstens eine Isolieraufnahme zur Herstellung einer formschlüssigen Verbindung mit korrespondieren Fortsätzen einer in dem Abstand zwischen den Fassadenelementen angeordneten Isolierung auf.

. Darüber können die Profile mit der Isolierung einfach und sicher verbunden werden.

Die Hohlkammern des Pfostenverbundprofils sind bevorzugt im tragwerkseitigem Pfostenprofil angeordnet. In einer Ausführungsform weist das tragwerkseitige Pfostenprofil den Mittelteil auf, an dessen zwei gegenüberliegenden Seiten die Hohlkammern seitlich und zueinander symmetrisch angeordnet sind und sich von dem Mittelteil in zueinander entgegengesetzte Richtungen von dem Mittelteil fort erstrecken. Dabei ist es weiter bevorzugt, wenn an den Hohlkammern jeweils Aufnahmen für Dichtungen angeordnet sind. Die Aufnahmen sind in Richtung des Fassadenelementes offen, sodass sich eine in die Aufnahme eingesetzte Dichtung zwischen der Aufnahme und dem Fassadenelement befindet und sich insbesondere gegen das Fassadenelement abstütze und somit dichtend wirkt. Dies ist insbesondere dadurch ermöglicht, dass die Hohlkammern eine Querschnittsverbreiterung des Mittelteils darstellen, sodass sich die Hohlkammern zu beiden Seiten des Pfostens über die Fassadenelemente hinaus erstrecken.

In einer Ausführungsform ist das tragwerkseitige Riegelprofil im Wesentlichen T-förmig ausgebildet mit einem Flansch und einem sich quer von dem Flansch erstreckenden Steg. Der Steg weist wenigstens eine Isolieraufnahme zur Herstellung einer formschlüssigen Verbindung mit korrespondieren Fortsätzen der Isolierung auf. Der Flansch weist wenigstens eine Durchführung für Schrauben auf. Damit kann die vorteilhafte Verschraubung von Riegelprofil und Pfostenprofil einfach realisiert werden. Das fassadenseitige Riegelprofil ist durch einen Steg gebildet und über die Isolierung mit dem tragwerkseitigen Riegelprofil formschlüssig verbunden. Hierzu weist das fassadenseitige Riegelprofil ebenfalls wenigstens eine Isolieraufnahme zur Herstellung einer formschlüssigen Verbindung mit korrespondieren Fortsätzen der Isolierung auf.

In einer weiteren Ausführungsform umfasst die Pfosten-Riegel-Konstruktion wenigstens eine Pressleisten mit wenigstens einer Aufnahme für Schrauben sowie zwei auf gegenüberliegenden Seiten der Aufnahmen angeordnete Stege mit je einer Nut sowie wenigstens eine als U-Profil ausgebildete Klipsleiste. Die Klipsleiste weist an ihrer offenen Profilseite zu den Nuten der Stege korrespondiere Fortsätze auf, die zum Hintergreifen der Nuten der Stege der Pressleisten ausgebildet sind Hierdurch kann schnell und einfach durch "Aufsetzen" der Klipsleiste eine kraft- und/oder formschlüssige Verbindung zwischen der Pressleiste und der Klipsleiste hergestellt werden. Die Pressleiste ist insbesondere deutlich breiter ausgebildet als die Klipsleiste. Über die wenigstens eine Pressleiste werden die Fassadenelemente an Pfosten und Riegel gepresst und über die Verschraubung fixiert. Hierüber ist eine Klemmverbindung realisiert, in der die Fassadenelemente zwischen dem tragwerksseitigen Pfosten- und Riegelprofilen und den fassadenseitigen Pfosten- und Riegelprofilen eingeklemmt und damit gehalten werden. Die Klipsleiste deckt die Verschraubungen in der Pressleiste ab. Auch die Konstruktion von Klipsleiste und Pressleiste kann die exakte Nachahmung der Abmessungen und optischen Anmutung bestehender denkmalgeschützter Konstruktionen unterstützen.

Es ist bevorzugt, wenn das fassadenseitige Pfostenprofil und/oder das fassadenseitige Riegelprofil Bohrungen zur Aufnahme von Schrauben aufweisen, mit denen die Pressleisten befestigt werden können. Bevorzugt sind weiter die Klipsleisten derart elastisch ausgebildet, dass sie auf die Stege zum formschließenden Halt aufgeklipst werden können.

Die Klemmverbindung zum Einklemmen der Fassadenelemente zwischen den tragwerksseitigen Pfosten- und Riegelprofilen und den fassadenseitigen Pfosten- und Riegelprofilen entsteht dadurch, dass zunächst das tragwerkseitige Pfosten- und Riegelprofil über eine Isolierung formschlüssig mit dem fassadenseitigen Pfosten- und Riegelprofil verbunden ist. Anschließend wird die Pressleiste von einer Außenseite der Fassade mit dem fassadenseitigen Pfosten- und Riegelprofil verschraubt. Die Pressleiste ist derart breit ausgeführt, dass sie sich durch die Verschraubung gegen die Fassadenelemente abstützt und eine entstehende Klemmkraft über die formschlüssige Verbindung mittels der Isolierung auf das tragwerkseitige Pfosten- und Riegelprofil überträgt, das ebenfalls derart breit ausgeführt ist, dass es sich gegen die Fassadenelemente abstützt. Im Fall des tragwerksseitigen Pfostenprofils erzeugen die seitlich und zueinander symmetrisch angeordneten Hohlkammern an dem Mittelteil eine ausreichende Breite zum Abstützen des tragwerksseitigen Pfostenprofils gegen die Fassadenelemente. Im Fall des tragwerksseitigen Riegelprofils ist der Flansch ausreichend breit, um die Fassadenprofile zu überdecken und sich gegen sie abzustützen. Folglich klemmen die tragwerkseitigen Pfosten- und Riegelprofile und die fassadenseitigen Pfosten- und Riegelprofile die Fassadenelemente zwischen sich ein.

Bevorzugt weisen die Pressleisten Aufnahmen für Dichtungen auf.

Die tragwerkseitigen und fassadenseitigen Pfostenprofile und Riegelprofile sind vorzugsweise metallische Profile, insbesondere Aluminiumprofile, weiter bevorzugt Profile aufweisend recyceltes Aluminium, wie beispielsweise Circal. Es ist aus Gründen der Nachhaltigkeit insbesondere bevorzugt, wenn diese Profile aus 100% recyceltem Aluminium bestehen. Idealerweise können dabei auch Teile der Ursprungskonstruktion eingeschmolzen sein und wiederverwendet werden.

Nachfolgend werden weitere Ausführungsformen beispielhaft anhand der Zeichnungen erläutert. Dabei zeigen
Fig. 1 eine schematische Detailschnittansicht einer erfindungsgemäßen Pfosten-Riegel-Konstruktion im Bereich des Pfostens;
Fig. 2 eine schematische Detailschnittansicht einer erfindungsgemäßen Pfosten-Riegel-Konstruktion im Bereich des Aufeinandertreffens von Pfosten und Riegel.
Fig. 3 eine schematische Detailschnittansicht einer erfindungsgemäßen Pfosten-Riegel-Konstruktion im Bereich des Riegels.

In der nachfolgenden Beschreibung von Ausführungsbeispielen beziehen sich ähnliche Bezugszeichen in der Regel auf ähnliche Elemente.

**Fig. 1** zeigt eine Ausführungsform einer erfindungsgemäßen Pfosten-Riegel-Konstruktion 1000 für eine Fassadensanierung bei der Pfosten 100 und Riegel (hier nicht dargestellt) jeweils als Verbundprofil ausgebildet und miteinander verschraubbar sind. Fig. 1 zeigt einen Querschnitt durch das Pfostenverbundprofil und zwei seitlich neben dem Pfostenverbundprofil angeordnete Fassadenelemente 800. Das Pfostenverbundprofil weist hier zwei symmetrisch zu einem Mittelteil 113 und seitlich an zwei gegenüberliegenden Außenflächen des Mittelteils 113 angeordnete Hohlkammern 111 zur Aufnahme von Schrauben 600 auf. Die Hohlkammern 111 erstrecken sich in zueinander entgegengesetzten Richtungen nach außen von dem Mittelteil 113 fort. Das hier nicht dargestellte Riegelverbundprofil weist entsprechende Durchführungen 201 für Schrauben auf. So kann das Pfostenverbundprofil mit dem Riegelverbundprofil mit geringem Montageaufwand miteinander verbunden werden. Das Pfostenverbundprofil weist ein tragwerkseitiges Pfostenprofil 110 und ein fassadenseitiges Pfostenprofil 130 auf, die sich in einen Abstand zwischen den beiden Fassadenelementen 800 erstrecken. Das tragwerksseitige Pfostenprofil 110 und das fassadenseitige Pfostenprofil 130 sind durch formschlüssige Verbindungen mit einer in dem Abstand zwischen den Fassadenelementen 800 angeordneten Isolierung 120 verbunden. Mittels der Isolierung 120 sind das tragwerksseitige Pfostenprofil 110 und das fassadenseitige Pfostenprofil 130 miteinander verbunden. Darüber hinaus weisen das tragwerkseitige Pfostenprofil 110 und das fassadenseitige Pfostenprofil 130 jeweils eine Isolieraufnahme 114, 132 zur Herstellung einer formschlüssigen Verbindung mit korrespondieren Fortsätzen der in dem Abstand angeordneten Isolierung 120 auf.

. Das tragwerkseitige Pfostenprofil 110 weist hier den Mittelteil 113 auf, an dem symmetrisch zueinander und seitlich an zwei sich gegenüberliegenden Außenflächen des Mittelteils 113 die Hohlkammern 111 angeordnet sind. Die Hohlkammern 111 weisen jeweils wenigstens eine Aufnahme 112 für Dichtungen auf.

Der Mittelteil 113 des tragwerksseitigen Pfostenprofils 110 ist weniger breit als der Abstand zwischen den Fassadenelementen, sodass sich der Mittelteil 113 teilweise in den Abstand hineinerstreckt. Die Hohlkammern 111 des tragwerksseitigen Pfostenprofils 110 überdecken die Fassadenelemente 800. Das fassadenseitige Pfostenprofil 130 ist vollständig an einer Außenseite der Fassade in dem Abstand zwischen den zwei Fassadenelementen 800 angeordnet.

Die Pfosten-Riegel-Konstruktion 1000 umfasst weiter wenigstens eine Pressleiste 300 auf. Die Pressleiste 300 weist wenigstens eine Aufnahme 320 für Schrauben 700 auf. Darüber hinaus weist die Pressleiste 300 zwei auf gegenüberliegenden Seiten der wenigstens einen Aufnahme angeordnete Stege 310 mit je einer Nut 311 auf. Die Pfosten-Riegel-Konstruktion weist zudem wenigstens eine als U-Profil ausgebildete Klipsleiste 400 auf, die an ihrer offenen Profilseite zu den Nuten 311 der Stege 310 der wenigstens einen Pressleiste 300 korrespondierende Fortsätze 410 aufweist, die zum Hintergreifen der Nuten 311 ausgebildet sind. Die wenigstens eine Pressleiste 300 ist insbesondere deutlich breiter ausgebildet als die wenigstens eine Klipsleiste 400. Das fassadenseitige Pfostenprofil 130 weist wenigstens eine Bohrung 131 zur Aufnahme von Schrauben 500 auf, mit denen die wenigstens eine Pressleiste 300 an dem fassadenseitigen Pfostenverbundprofil130 befestigt werden kann. Die wenigstens eine Klipsleiste 400 ist in der gezeigten Ausführungsform derart elastisch ausgebildet, dass sie auf die Stege 310 zum formschließenden Halt an der wenigstens einen Pressleiste 300 aufgeklipst werden kann. Die wenigstens eine Pressleiste 300 weist wenigstens zwei Aufnahmen 330 für Dichtungen 700 auf. Die Aufnahmen 330 sind in Richtung der Fassadenelemente 800 offen, sodass sich eine in der Aufnahme 330 angeordnete Dichtung zwischen der Pressleiste 300 und einem Fassadenelement 800 befindet und sich insbesondere gegen das Fassadenelement 800 abstützt und somit eine dichtende Wirkung aufbaut.

Über die wenigstens eine Pressleiste 300 werden die Fassadenelemente 800 zwischen Pfosten 100 und Riegel 200 gepresst und über die Verschraubung fixiert. Es entsteht eine Klemmverbindung. Die wenigstens eine Klipsleiste 400 deckt die Verschraubungen an der wenigstens einen Pressleiste 300 ab.

Die Klemmverbindung entsteht wie nachfolgend beschrieben: Auf einer Innenseite der durch die Fassadenelemente 800 gebildeten Fassade ist das tragwerksseitige Pfostenprofil 110 derart angeordnet, dass sich der Mittelteil 113 in den Abstand zwischen den zwei Fassadenelemente 800 erstreckt. Die zwei seitlich an dem Mittelteil 113 und zueinander symmetrisch angeordneten Hohlkammer 111 erstrecken sich dabei jedoch von dem Mittelteil 113 fort und über die Fassadenelemente 800 hinaus, sodass das tragwerksseitige Pfostenprofil 110 mit den Hohlkammern 111 an den zwei Fassadenelementen 800 anliegt. Das Mittelteil 113 erstreckt sich teilweise in den Abstand zwischen den Fassadenelemente 800 und ist formschlüssig mit der in dem Abstand angeordneten Isolierung 120 verbunden. Auf einer Außenseite ist das fassadenseitige Pfostenprofil 130 in dem Abstand zwischen den Fassadenelementen 800 angeordnet und ebenfalls formschlüssig mit der Isolierung 120 verbunden. Auf der Außenseite ist die Pressleiste 300 mit dem fassadenseitigen Pfostenprofil 130 über eine Verschraubung verbunden. Dabei ist die Pressleiste 300 derart breit ausgeführt, dass sie die Fassadenelemente 800 überdeckt und sich gegen diese abstützen kann. Die Pressleiste 300 stellt damit im Grunde eine Verbreiterung des fassadenseitigen Pfostenverbundprofils 130 dar, sodass sich das fassadenseitige Pfostenprofil 130 effektiv gegen die Fassadenelemente 800 abstützen kann. Durch die Verschraubung entsteht eine Klemmkraft die über die formschlüssige Verbindung mit der Isolierung von der Außenseite durch den Abstand in die Innenseite der Fassade auf das tragwerkseitige Pfostenprofil 110 übertragen wird, sodass die Fassadenelemente 800 folglich zwischen den Hohlkammern 111 des tragwerksseitigen Pfostenprofils 110 und der Pressleiste 300 eingeklemmt sind.

**In** **Fig. 2** ist die Pfosten-Riegel-Konstruktion 1000 im Bereich des Aufeinandertreffens von Pfosten 100 und Riegel 200 schematisch dargestellt. Fig. 2 zeigt einen Querschnitt durch einen Pfosten an der Verbindungsstellt mit einem Riegel, also in vertikaler Richtung gesehen zwischen zwei Fassadenelementen 800. Die Riegel 200 weisen jeweils am Flansch 211 und Durchführungen 201 für die Schrauben 600 auf, mit denen die Riegel 200 am Pfosten 100 an den Hohlkammern 111 befestigt sind. Die Schrauben 600 verschwinden dabei nicht sichtbar in den Hohlkammern 111 des Pfostens 100.

**Fig. 3** zeigt eine schematische Detailschnittansicht einer erfindungsgemäßen Pfosten-Riegel-Konstruktion 1000 im Bereich des Riegels 200. Der Riegel 200 ist als Riegelverbundprofil ausgeführt und umfasst ein tragwerkseitiges Riegelprofil 210 und ein fassadenseitiges Riegelprofil 230, verbunden über eine Isolierung 220. Fig. 3 zeigt einen Querschnitt durch das Riegelverbundprofil mit zwei seitlich angeordneten Fassadenelementen 800.

Das tragwerkseitige Riegelprofil 210 ist in einer Innenseite der durch die Fassadenelemente 800 gebildeten Fassade angeordnet. Das fassadenseitige Riegelprofil 230 ist in einer Außenseite der Fassade angeordnet. Ausgehend von der Innenseite erstreckt sich das tragwerksseitige Riegelprofil 210 in einen zwischen den beiden Fassadenelementen 800 gebildeten Abstand hinein. Ausgehend von der Außenseite erstreckt sich das fassadenseitige Riegelprofil 230 in den Abstand hinein. In dem Abstand ist eine Isolierung 220 angeordnet, die sowohl mit dem tragwerksseitigen Riegelprofil 210 als auch mit dem fassadenseitigen Riegelprofil 230 formschlüssig verbunden ist.

Hierfür weisen sowohl das tragwerksseitige Riegelprofil 210 und das fassadenseitige Riegelprofil 230 wenigstens eine Isolieraufnahme 214, 232 zur Herstellung einer formschlüssigen Verbindung mit korrespondieren Fortsätzen 121, 221 der in dem Abstand angeordneten Isolierung 220 auf. Das tragwerkseitige Riegelprofil 210 ist hier im Wesentlichen T-förmig ausgebildet mit einem Flansch 211 und einem sich quer von dem Flansch 211 erstreckenden Steg 212, wobei sich der Steg 212 in den Abstand zwischen den beiden Fassadenelementen 800 erstreckt und der Flansch 211 sich auf der Innenseite der Fassade über die Fassadenelemente 800 hinaus erstreckt und sich gegen die Fassadenelemente 800 abstützt.

Der Steg 212 des tragwerkseitigen Riegelprofils 210 weist eine Isolieraufnahme 214 auf zur formschlüssigen Verbindung mit der in dem Abstand angeordneten Isolierung 220 und der Flansch 211 weist Durchführungen für Schrauben auf (hier nicht dargestellt).

Das fassadenseitige Riegelprofil 230 ist an der Außenseite der Fassade in dem Abstand zwischen den Fassadenelementen 800 angeordnet und weist wenigstens eine Bohrung 231 zur Aufnahme von Schrauben 500 auf. Über die Bohrung kann das fassadenseitige Riegelprofil 230mit einer Pressleiste 300 verbunden werden. Die Pressleiste 300 sorgt dafür, dass die Fassadenelemente 800 zwischen der Pressleiste 300 auf der Außenseite der Fassade und zwischen dem tragwerksseitigen Riegelprofil 210 auf der Innenseite der Fassade eingeklemmt sind und weist hierfür wenigstens eine Aufnahme 320 für Schrauben 500 auf.

Die Schrauben 500 sind über wenigstens eine als U-Profil ausgebildete Klipsleiste 400 abgedeckt. Hierfür weist die Pressleiste 300 zwei auf gegenüberliegenden Seiten der Aufnahmen 320 angeordnete Stege 310 mit je einer Nut 311 auf und die Klipsleiste 400 weist an ihrer offenen Profilseite zu den Nuten 311 der Stege 310 der wenigstens einen Pressleiste 300 korrespondierende Fortsätze 410 auf, die zum Hintergreifen der Nuten 311 ausgebildet sind. Vorzugsweise ist die wenigstens eine Klipsleiste 400 derart elastisch ausgebildet, dass sie zur Herstellung einer formschlüssigen und/oder kraftschlüssigen Verbindung auf die Stege (310) aufgeklipst werden kann.

### Bezugszeichenliste

- 100: Pfosten
- 110: tragwerkseitiges Pfostenprofil
- 111: Hohlkammern
- 112: Aufnahmen
- 113: Mittelteil
- 114: Isolieraufnahme
- 120: Isolierung
- 121: Fortsatz
- 130: fassadenseitiges Pfostenprofil
- 131: Bohrung
- 132: Isolieraufnahme
- 200: Riegel
- 201: Durchführung
- 210: tragwerkseitiges Riegelprofil
- 211: Flansch
- 212: Steg
- 213: Aufnahme
- 214: Isolieraufnahme
- 220: Isolierung
- 221: Fortsatz
- 230: fassadenseitiges Riegelprofil
- 231: Bohrung
- 232: Isolieraufnahme
- 300: Pressleiste
- 310: Steg
- 311: Nut
- 320: Aufnahme
- 330: Aufnahme
- 400: Klipsleiste
- 410: Fortsatz
- 500: Schraube
- 600: Schraube
- 700: Dichtung
- 800: Fassadenelement
- 1000: Pfosten-Riegel-Konstruktion

## Patentansprüche

1. Pfosten-Riegel-Konstruktion (1000) für eine Fassadensanierung, mit wenigstens einem Pfosten (100) und wenigstens einem Riegel (200) bei der Pfosten (100) als Pfostenverbundprofil ausgebildet, Riegel (200) als Riegelverbundprofil ausgebildet und beide miteinander verschraubbar sind, wobei das Pfostenverbundprofil wenigstens zwei seitlich an zwei gegenüberliegenden Außenflächen eines Mittelteils (113) des Pfostenverbundprofils symmetrisch zueinander angeordnete Hohlkammern (111) zur Aufnahme von Schrauben (600) aufweist, und das Riegelverbundprofil entsprechende Durchführungen (201) für Schrauben (600) aufweist.

2. Pfosten-Riegel-Konstruktion (1000) nach Anspruch 1, bei der das Pfostenverbundprofil ein tragwerkseitiges Pfostenprofil (110) und ein fassadenseitiges Pfostenprofil (130) aufweist, verbunden über mindestens eine Isolierung (120) und/oder bei der das Riegelverbundprofil ein tragwerkseitiges Riegelprofil (210) und ein fassadenseitiges Riegelprofil (230) aufweist, verbunden über mindestens eine Isolierung (220).

3. Pfosten-Riegel-Konstruktion (1000) nach Anspruch 2, bei der das tragwerkseitige Pfostenprofil (110) und das fassadenseitige Pfostenprofil (130) aufeinander zuweisende Außenflächen aufweisen zwischen denen eine Isolierung (120, 220) angeordnet ist und/oder das tragwerkseitige Riegelprofil (210) und das fassadenseitige Riegelprofil (230) aufeinander zuweisende Außenflächen aufweisen zwischen denen eine Isolierung (120, 220) angeordnet ist, wobei jede der aufeinander zu weisenden Außenflächen wenigstens eine Isolieraufnahme (114, 132, 214, 232) zur Herstellung einer formschlüssigen Verbindung mit korrespondieren Fortsätzen (121, 221) der Isolierung (120) aufweisen.

4. Pfosten-Riegel-Konstruktion (1000) nach einem der Ansprüche 2 oder 3, bei der die Hohlkammern (111) am tragwerkseitigem Pfostenprofil (110) angeordnet sind.

5. Pfosten-Riegel-Konstruktion (1000) nach einem der Ansprüche 2 bis 4, bei der das tragwerkseitige Pfostenprofil (110) den Mittelteil (113) aufweist, an dessen zwei gegenüberliegenden Außenflächen die Hohlkammern (111) seitlich und symmetrisch zueinander angeordnet sind, wobei insbesondere an den Hohlkammern (111) jeweils Aufnahmen (112) für Dichtungen (700) angeordnet sind.

6. Pfosten-Riegel-Konstruktion (1000) nach einem der Ansprüche 2 bis 5, bei der das tragwerkseitige Riegelprofil (210) im Wesentlichen T-förmig ausgebildet ist, mit einem Flansch (211) und einem sich quer zu dem Flansch (211) erstreckenden Steg (212), wobei der Steg (212)wenigstens eine Isolieraufnahme (214) zur Herstellung einer formschlüssigen Verbindung mit korrespondieren Fortsätzen (221) der Isolierung (220) aufweist und der Flansch (211) wenigstens eine Durchführung (201) für Schrauben (600) aufweist.

7. Pfosten-Riegel-Konstruktion (1000) nach einem der vorstehenden Ansprüche weiter umfassend wenigstens eine Pressleiste (300), mit wenigstens einer Aufnahme (320) für Schrauben (700) sowie zwei auf gegenüberliegenden Seiten der Aufnahmen (320) angeordnete Stege (310) mit je einer Nut (311) sowie wenigstens eine als U-Profil ausgebildete Klipsleiste (400), die an ihrer offenen Profilseite zu den Nuten (311) der Stege (310) der wenigstens einen Pressleiste (300) korrespondierende Fortsätze (410) aufweist, die zum Hintergreifen der Nuten (311) ausgebildet sind, wobei die wenigstens eine Pressleiste (300) insbesondere deutlich breiter ausgebildet ist als die wenigstens eine Klipsleiste (400).

8. Pfosten-Riegel-Konstruktion (1000) nach Anspruch 7, bei der das fassadenseitige Pfostenprofil (130) und/oder das fassadenseitige Riegelprofil (230) wenigstens eine Bohrung (131) zur Aufnahme von Schrauben (500) aufweisen, mit denen die wenigstens eine Pressleiste (300) befestigt werden kann.

9. Pfosten-Riegel- Konstruktion (1000) nach Anspruch 7 oder 8, bei der die wenigstens eine Klipsleiste (400) derart elastisch ausgebildet ist, dass sie zur Herstellung einer formschlüssigen und/oder kraftschlüssigen Verbindung auf die Stege (310) aufgeklipst werden kann.

10. Pfosten-Riegel-Konstruktion (1000) nach einem der Ansprüche 7 bis 9, bei der die wenigstens eine Pressleiste (300) wenigstens zwei Aufnahme (330) für Dichtungen (700) aufweist.

11. Pfosten-Riegel-Konstruktion (1000) nach einem der vorhergehenden Ansprüche, wobei die tragwerksseitigen Pfostenprofile und die fassadenseitigen Pfostenprofiele, sowie die tragwerksseitigen Riegelprofile sowie die fassadenseitigen Riegelprofile metallische Profile sind, insbesondere Aluminiumprofile sind.

12. Pfosten (100) mit einem Mittelteil (113) und zwei an zwei gegenüberliegenden Seiten des Mittelteils (113) symmetrisch zueinander angeordneten und sich in entgegengesetzte Richtungen von dem Mittelteil (113) fort erstreckenden Hohlkammern (111), die als Aufnahmen für Schrauben (500) dienen und wobei der Pfosten (100) als Pfostenverbundprofil ausgeführt ist umfassend ein tragwerkseitiges Pfostenprofil (110) an dem die Hohlkammern (111) angeordnet sind, wobei die Hohlkammern (111) Aufnahmen (112) für Dichtungen aufweisen und ein fassadenseitiges Pfostenprofil (130), wobei das tragwerkseitige Pfostenprofil (110) und das fassadenseitige Pfostenprofil (130) im bestimmungsgemäßen Gebrauch aufeinander zuweisende und zueinander beabstandete Außenflächen aufweisen, wobei jede der Außenflächen wenigstens eine Isolieraufnahme (114) zur Herstellung einer formschlüssigen Verbindung mit korrespondieren Fortsätzen (221) eines Verbindungselemente aufweisen und wobei das fassadenseitige Pfostenprofil (130) wenigstens eine Bohrung zur Verbindung einer Pressleiste (300) mit dem fassadenseitigen Pfostenprofil (130) aufweist.

13. Riegel (200) als Riegelverbundprofil umfassend ein tragwerksseitiges Riegelprofil (210) und ein fassadenseitiges Riegelprofil (230) ausgebildet, wobei das tragwerksseitige Riegelprofil im Wesentlichen T-förmig ausgebildet ist, mit einem Flansch (211) und einem sich quer zu dem Flansch (211) erstreckenden Steg (212), wobei der Steg (212) wenigstens eine Isolieraufnahme (214) zur Herstellung einer formschlüssigen Verbindung mit korrespondieren Fortsätzen (221) eines Verbindungselementes aufweist und der Flansch (211) wenigstens eine Durchführung (201) für Schrauben (500) aufweist und wenigstens zwei Aufnahmen (213) für Dichtungen aufweist und wobei das fassadenseitige Riegelprofil (230) wenigstens eine Bohrung (231) zur Verbindung einer Pressleiste (300) mit dem fassadenseitigen Riegelprofil (230) aufweist und wobei das fassadenseitige Riegelprofil wenigstens eine Isolieraufnahme (214) zur Herstellung einer formschlüssigen Verbindung mit korrespondieren Fortsätzen (221) eines Verbindungselementes aufweist, wobei die Isolieraufnahmen (214) des tragwerksseitigen Riegelprofils (210) und des fassadenseitigen Riegelprofils (230) im bestimmungsgemäßen Gebrauch auf aufeinander zuweisenden und zueinander beabstandeten Außenflächen angeordnet sind.
